# EUROPÄISCHE PATENTSCHRIFT

(11) **EP 0 913 329 B1**
(45) Veröffentlichungstag und Bekanntmachung des Hinweises auf die Patenterteilung: **26.05.2004**
(21) Anmeldenummer: 98117711.6
(22) Anmeldetag: 18.09.1998
(51) Int. Cl.: B65B 19/24

(54) **Verpackungsmaschine mit bewegbaren Organen**
Packaging unit comprising movable elements
Machine d'emballage comprenant des organes mobiles

(30) Priorität: 28.10.1997 DE 19747594
(43) Veröffentlichungstag der Anmeldung: 06.05.1999
(73) Patentinhaber: Focke & Co. (GmbH & Co.), 27283 Verden (DE)
(72) Erfinder: Focke, Heinz, 27283 Verden (DE)
(74) Vertreter: Bolte, Erich, Dipl.-Ing.

(56) Entgegenhaltungen:
- EP-A- 0 226 872
- EP-A- 0 361 505

## Beschreibung

Die Erfindung betrifft eine Maschine, insbesondere Verpackungsmaschine, mit einem bewegbaren Organen, welches auf Grund von Arbeitstakten örtlichen mechanischen Verschleißbeanspruchungen ausgesetzt ist.

Maschinen und Vorrichtungen aller Art weisen feststehende oder bewegbare Organe auf, die aufgrund ihrer Funktion örtlich, nämlich in einem Teilbereich, einer erhöhten Verschleißbeanspruchung ausgesetzt sind. Ein wichtiges Beispiel ist ein Halteorgan bzw. eine Andrückstange einer Verpackungsmaschine für die Herstellung von Zigarettenpackungen, bei der Zuschnitte aus Verpackungsmaterial zeitweilig durch das Halteorgan bzw. die Andrückstange an einer Falthilfe, nämlich einem sogenannten Faltdorn, fixiert werden. Das Halteorgan, insbesondere die Andrückstange, liegt mit einem Teilbereich an dem Zuschnitt und mit diesem an der Falthilfe, nämlich am Faltdorn, an. Durch die Häufigkeit der Arbeitstakte wird eine Verschleißbeanspruchung auf das bewegbare Halteorgan, nämlich die Andrückstange, ausgeübt. Die Verschleißbeanspruchung ist vor allem dann nachteilig, wenn das Halteorgan bzw. die Andrückstange mit Anlagebereichen aus elastischem Werkstoff versehen ist, beispielsweise mit einer Anzahl von in Axialrichtung auf der Andrückstange mit Abstand voneinander angeordneten Gummiringen.

Der Erfindung liegt die Aufgabe zugrunde, bei Maschinen, insbesondere bei Verpackungsmaschinen, bewegbare Organe, die einseitig bzw. in einem Teilbereich auf Grund von Arbeitstakten einer Verschleißbeanspruchung ausgesetzt sind, so auszubilden, dass die nachteiligen Auswirkungen des Materialverschleißes aufgehoben bzw. reduziert sind.

Zur Lösung dieser Aufgabe ist die erfindungsgemäße Maschine dadurch gekennzeichnet, dass das bewegbare Organ, insbesondere eine Andrückstange zum Halten von Zuschnitten an einem Packungsinhalt bzw. an einer Falthilfe - Faltdorn - nach einer einstellbaren Taktzahl oder Arbeitsdauer verstellbar, insbesondere drehbar ist, derart, dass ein anderer Umfangsbereich des Organs als verschleißbelasteter Bereich bzw. als Andrückfläche dient.

Die Erfindung geht aus von der Erkenntnis, dass die Verschleißbeanspruchung nicht vermeidbar ist. Statt aber das der Verschleißbeanspruchung unterliegende Organ nach verhältnismäßig kurzer Betriebsdauer auszuwechseln, wird eine (automatisch gesteuerte), Verstellung des betreffenden Organs durchgeführt, derart, dass dieses mit einem anderen Flächenbereich der Verschleißbeanspruchung ausgesetzt ist.

Bei Werkzeuggeräten, nämlich bei einer Schleif- bzw. Poliermaschine ist es bekannt, eine an einem rotierenden Träger angebrachte Schleif- bzw. Polierscheibe nach Verbrauch einer ersten, äußeren Arbeitsfläche vom Träger abzunehmen, zu wenden und wieder an den Träger anzubringen, derart, dass eine andere, zweite Arbeitsfläche nach außen gerichtet und aktiv ist. Dieser Stand der Technik betrifft eine Werkzeugvorrichtung mit einem auf Grund mechanischer Arbeiten auf Verschleiß bzw. Verbrauch angelegtem Werkzeugteil. Dieses wird bei solchen Werkzeuggeräten nach Verschleiß bzw. Verbrauch unmittelbar ausgewechselt. Beim konkret angesprochenen Stand der Technik (EP 0 361 505 A2) wird die Polierscheibe auf Grund beidseitiger Verwendbarkeit für zwei Arbeitsphasen eingesetzt.

Das durch die Erfindung gelöste Problem tritt hingegen vor allem bei Verpackungsmaschinen für Zigaretten auf, insbesondere für die Herstellung von Zigarettenpackungen des Typs Weichbecher. Bei hierfür entwickelten Verpackungsmaschinen sind Falthilfen an einem Faltrevolver angeordnet, nämlich Faltdorne. Zuschnitte aus Verpackungsmaterial werden an die Außenseite dieser Faltdorne angelegt und durch Halteorgane zeitweilig fixiert, insbesondere durch jeweils eine sich in Längsrichtung des Faltdorns an dessen Außenseite erstreckende Andrückstangen. Diese liegen zum Fixieren des Zuschnitts zeitweilig am Faltdorn an. Hierdurch entstehen bei der Vielzahl der Arbeitstakte Verschleißbeanspruchungen. Erfindungsgemäß wird das Halteorgan bzw. die Andrückstange von Zeit zu Zeit in Umfangsrichtung gedreht, und zwar um einen verhältnismäßig kleinen Drehwinkel, so dass ein nicht beanspruchter Umfangsbereich der Andrückstange oder eines anderen zylindrischen Halteorgans als Andrückfläche bzw. -bereich wirkt. Auf diese Weise kann dasselbe Halte- bzw. Andrück organ über eine vielfach längere Betriebsdauer bei voller Funktionsfähigkeit eingesetzt werden.

Die Erfindung schlägt ein selbsttätig steuerbares Betätigungsgetriebe vor, mit dessen Hilfe das Halteorgan verstellt bzw. die Andrückstange um einen Winkel gedreht werden kann. Das Getriebe ist auf lang dauernde, zuverlässige Betriebsweise eingerichtet.

Weitere Einzelheiten der Erfindung beziehen sich auf das Verstellen eines Halte- bzw. Andrückorgans, insbesondere auf das Stellgetriebe.

Ein Ausführungsbeispiel der Erfindung wird nachfolgend anhand der Zeichnungen näher erläutert. Es zeigt:
- Fig. 1: einen Teilbereich einer Verpackungsmaschine für Weichbecherpackungen in schematischer Seitenansicht,
- Fig. 2: ein Maschinendetail der Vorrichtung gemäß Fig. 1, nämlich einen Faltrevolver, ebenfalls in vereinfachter Darstellung,
- Fig. 3: ein Organ des Faltrevolvers, nämlich eine Andrückstange, in stark vergrößertem Maßstab,
- Fig. 4: die Andrückstange im Querschnitt bzw. in Queransicht in Andrückstellung,
- Fig. 5: ein Betätigungsgetriebe für die Andrückstange in Seitenansicht bzw. im Radialschnitt, nochmals vergrößert,
- Fig. 6: das Getriebe gemäß Fig. 5 in einer Queransicht mit einem Schnitt durch die Andrückstange.

Das in den Zeichnungen dargestellte Ausführungsbeispiel befaßt sich mit einer Verpackungsmaschine für die Fertigung von Zigarettenpackungen 10 des Typs Weichbecher. Die anderweitig ausführlich beschriebene Verpackungsmaschine weist einen Faltrevolver 11 auf. Diesem werden Zigarettengruppen 12 durch eine Taschenkette 13 zugeführt. Die Zigarettengruppen 12 werden im Bereich des Faltrevolvers 11 von einem ersten, inneren Zuschnitt 14 umhüllt, der üblicherweise aus Papier oder Stanniol besteht. Des weiteren wird eine äußere Umhüllung angebracht, nämlich ein Becher aus einem Papierzuschnitt (nicht gezeigt).

Für die Umhüllung der Zigarettengruppen 12 ist der Faltrevolver 11 längs des Umfangs mit einer Vielzahl von in Abständen voneinander angeordneten Aufnahmen für Zigarettengruppen 12 versehen, nämlich mit langgestreckten Faltdornen 15. Es handelt sich dabei um dünnwandige Hohlkörper, die an beiden Enden offen sind. Die Zigarettengruppe 12 wird in Längsrichtung in den Faltdorn 15 eingeschoben. An der Außenseite des Faltdorns 15 werden nacheinander der Zuschnitt 14 (Innenumhüllung) und ein Papierzuschnitt für den Weichbecher gefaltet. Die Einheit aus den gefalteten Zuschnitten 14 und der Zigarettengruppe 12 wird dann gemeinsam in Längsrichtung aus dem Faltdorn 15 ausgeschoben bzw. von diesem abgezogen.

Für den Faltvorgang werden bei kontinuierlicher Drehbewegung des Faltrevolvers 11 im Bereich einer ersten und zweiten Zuschnittstation 16, 17 jeweils einzelne Zuschnitte 14 bereitgehalten und in die Umlaufbahn der Faltdorne 15 eingeführt. Die Zuschnitte 14 werden dabei jeweils so positioniert, daß eine in Drehrichtung 'des Faltrevolvers vornliegende (schmale) Seitenwand 18 des Faltdorns einen Zuschnitt 14 erfaßt. Der Zuschnitt legt sich sodann U-förmig an den Faltdorn 15 an.

Der Zuschnitt 14 wird an der Außenseite des Faltdorns 15 jeweils durch Halteorgane zeitweilig fixiert, nämlich bis zur Beendigung von Faltschritten. Bei dem vorliegenden Ausführungsbeispiel ist jedem Faltdorn 15 ein am Faltrevolver 11 angeordnetes Andrückorgan zugeordnet, nämlich eine Andrückstange 19. Diese erstreckt sich benachbart zur Seitenwand 18 des Faltdorns. Zwischen den in Umfangsrichtung benachbarten Faltdornen 15 ist deshalb jeweils mindestens eine Andrückstange 19 als Halteorgan positioniert.

Die Andrückstange 19 ist jeweils an einem Schwenkhebel 20 angebracht. Auch diese sind am Faltrevolver 11 gelagert, rotieren also mit diesem. Die Schwenkhebel 20 bewegen die Andrückstangen 19 zwischen einer zurückgezogenen Ausgangsposition für die Zuführung eines Zuschnitts 14 und einer Andrückstellung, in der die Andrückstange 19 mit dem Zuschnitt an der Seitenwand 18 des Faltdorns 15 anliegt (Fig. 4). Wie aus Fig. 2 ersichtlich, befindet sich die Andrückstange 19 bei Übernahme eines Zuschnitts 14 durch einen Faltdorn 15 in der zurückgezogenen und unmittelbar danach in einer Andrückstellung.

Während der weiteren Drehbewegung des Faltrevolvers 11 bleibt die Andrückstange 19 in der Halteposition, bis die Faltschritte abgeschlossen und der weitere, äußere Zuschnitt zugeführt wird, nämlich im Bereich der Zuschnittstation 17. Rechtzeitig vorher wird die Andrückstange 19 durch entsprechende Bewegung des Schwenkhebels 20 in eine zurückgezogene Stellung bewegt, so daß der weitere Zuschnitt zugeführt werden kann. Danach kehrt die Andrückstange 19 erneut in die Halteposition unter Anlage am Faltdorn 15 zurück.

Die Andrückstange 19 ist in besonderer Weise ausgebildet, nämlich mit mehreren in axialem Abstand voneinander angeordneten elastischen Andrückkörpern versehen. Es handelt sich dabei im vorliegenden Falle um kreisförmige bzw. zylindrische Ringe 21. Diese bestehen vorzugsweise aus Gummi und sind durch Aufvulkanisieren auf der Andrückstange 19 befestigt. In der Andrückstellung (Fig. 4) liegen die elastischen Ringe 21 an dem Zuschnitt 14 (außen) an und drücken diesen an den Faltdorn 15, nämlich an dessen Seitenwand 18. Die elastischen Ringe 21 werden bei diesem Andrückvorgang verformt, nämlich unter Bildung einer Andrückfläche abgeplattet (Fig. 4).

Die Vielzahl der Arbeitstakte aufgrund der hohen Leistung derartiger Verpackungsmaschinen führt zu einer Verschleißbeanspruchung der Andrückstange 19, und zwar insbesondere der Ringe 21. Diese werden im Bereich der Anlage an dem Zuschnitt 14 bzw. am Faltdorn 15 bei jedem Andrücktakt einer Verschleißbeanspruchung ausgesetzt. Diese führt nach längerer Betriebsdauer zu einer unerwünschten Veränderung des Organs bzw. der Ringe 21.

Es ist deshalb vorgesehen, daß nach einer bestimmten, am besten empirisch festgelegten Betriebsdauer die Relativstellung des Andrückorgans verändert wird. Im vorliegenden Falle wird die Andrückstange 19 um einen Winkel in Umfangsrichtung verstellt, nämlich gedreht. Dadurch gelangt ein anderer Umfangsbereich der Ringe 21 in eine Position benachbart zum Faltdorn 15. Dieser "neue" Umfangsbereich wird dann Andrückbereich der Ringe 21 am Faltdorn 15.

Zur Durchführung dieser Stellbewegung ist die Andrückstange 19 drehbar im bzw. am Schwenkhebel 20 gelagert. Die Drehbewegung um einen Winkelbetrag wird durch ein mechanisches Getriebe vollzogen, welches auf ein auf der Andrückstange 19 angebrachtes Zahnrad 22 wirkt. Das Zahnrad 22 ist unmittelbar neben dem Schwenkhebel 20 auf der Andrückstange 19 gelagert und mit dieser unverdrehbar verbunden. Eine Drehbewegung des Zahnrads 22 bewirkt eine entsprechende Drehbewegung der Andrückstange 19 mit den Ringen 21. Als Beispiel kann ein Bewegungstakt von 36° vorgesehen sein. Bei diesem Beispiel ist das Zahnrad 22 so ausgebildet, daß längs des Umfangs zehn Zähne 23 angeordnet sind. Die Zähne 23 sind mit stark konvergierenden Zahnflanken ausgebildet. Das Zahnrad 22 wird nach einer Betriebsdauer von beispielsweise 500 h weitergeschaltet, und zwar um einen Zahn 23, also um 36°.

Zur Verstellung der Andrückstange 19 bzw. des Zahnrads 22 ist ein Stellgetriebe 24 vorgesehen, welches ortsfest außerhalb des Bewegungsbereichs des Faltrevolvers 11 bzw. der Faltdorne 15 angeordnet ist. Wie aus Fig. 2 ersichtlich, ist das Stellgetriebe 24 im Anschluß an die zweite, im oberen Bereich des Faltrevolvers 11 positionierte Zuschnittstation 17 angebracht.

Das Stellgetriebe 24 bringt zur Durchführung eines Stellschritts einen (einzelnen) Schaltzahn 25 in Eingriff mit dem Zahnrad 22. Der Schaltzahn 25 wird dabei zunächst aus einer oberen, zurückgezogenen Position außerhalb des Bewegungsbereichs des Zahnrads 22 durch Abwärtsbewegung bzw. durch annähernde Radialbewegung in bezug auf das Zahnrad 22 an dieses angenähert, so daß der Schaltzahn 25 in den Bereich zwischen zwei benachbarten Zähnen 23 eintritt. Durch annähernde Tangentialbewegung führt sodann der Schaltzahn 25 die begrenzte Drehbewegung des Zahnrads 22, nämlich um einen Zahn 23, aus. Danach wird der Schaltzahn 25 zurückgezogen in eine vom Zahnrad 22 entferntliegende Ausgangsstellung.

Der Schaltzahn 25 ist zu diesem Zweck an der freien Seite eines Schieberkopfes 26 angebracht. Der Schieberkopf 26 wiederum ist am freien Ende einer Kolbenstange 27 eines Druckmittelzylinders 28 befestigt. Zur Betätigung des Stellgetriebes 24 wird die Kolbenstange 27 durch den Druckmittelzylinder 28 ausgefahren.

Für die Bewegung des Schaltzahns 25 in Eingriff und Außereingriff mit dem Zahnrad 22 ist der Schieberkopf 26 mit einer Führung 29 des Stellgetriebes 24 verbunden. In einem Führungskörper ist eine als Nut ausgebildete Kulisse 30 eingeformt, in der bei den hin- und hergehenden Bewegungen des Schieberkopfes 26 eine mit diesem verbundene Tastrolle 31 läuft. Die Tastrolle 31 ist über einen quergerichteten Zapfen 32 drehbar mit dem Schieberkopf 26 verbunden, nämlich mit einem seitlich angebrachten Ansatz 33.

Die Nut bzw. Kulisse 30 in der Führung 29 ist so ausgebildet, daß bei einer Ausfahrbewegung der Kolbenstange 27 und entsprechender Bewegung des Schieberkopfes 26 dieser zunächst aus einer in Radialrichtung zurückgezogenen Stellung an das Zahnrad herangeführt wird und sodann der Schaltzahn 25 in den Bereich zwischen zwei Zähnen 23 eintritt. Sodann erfolgt eine Querverschiebung bzw. eine annähernde Tangentialbewegung, die den eigentlichen Schalttakt bewirkt.

Die Verstellung des Andrückorgans, hier der Andrückstange 19, wird zweckmäßigerweise bei einer zeitweiligen Betriebsunterbrechung der Verpackungsmaschine durchgeführt, nämlich während des Leerfahrens der Verpackungsmaschine, wenn also die (restlichen) Packungen nacheinander aus der Verpackungsmaschine herausgefördert werden. Dabei ergeben sich Stillstandsphasen des Faltrevolvers. Währenddessen kann bei jedem Andrückorgan bzw. bei jeder Andrückstange 19 die Stellbewegung durchgeführt werden. Beim Wiederanfahren der Verpackungsmaschine arbeitet dadurch die Andrückstange mit einem verschleißfreien Bereich der Ringe 21.

Das Andrückorgan, nämlich die Andrückstange 19, ist in besonderer Weise mit einem freien Ende in einer Halterung bzw. im oder am Schwenkhebel 20 gelagert (Fig. 5). Zu diesem Zweck ist ein an das Zahnrad 22 anschließendes freies Ende der Andrückstange 19 als Kegel 34 ausgebildet. Dieser Kegel 34 bildet einen Lagerkörper der Andrückstange 19 in einem entsprechenden - hier ebenfalls kegelförmigen - Lagerauge 35 des Schwenkhebels 20.

Während des Betriebs der Verpackungsmaschine bzw. der Andrückstange 19 ist diese unverdrehbar an dem Schwenkhebel 20 angebracht, im vorliegenden Falle durch entsprechende Lagerung des Kegels 34 im Lagerauge 35. Die verdrehungsfreie Lagerung wird dadurch erreicht, daß auf den Lagerkörper der Andrückstange 19, nämlich den Kegel 34, eine axiale Zugkraft ausgeübt wird, so daß die äußere (kegelförmige) Lagerfläche des Kegels 34 unter Spannung an der ebenfalls kegelförmigen Lagerfläche des Lagerauges 35 anliegt. Die axial gerichtete Spannung wird durch einen Schraubenbolzen 36 bewirkt, der in Axialrichtung mittig von der freien Seite her in den Kegel 34 eintritt und außerhalb desselben bzw. außerhalb des Lagerauges 35 am Schwenkhebel 20 verspannt ist. Der Schraubenbolzen 36 übt eine elastische Zugkraft auf den Kegel 34 aus.

Die Zugkraft des Schraubenbolzens 36 wird im vorliegenden Fall durch eine in Axialrichtung wirkende Feder erzeugt, und zwar durch eine vorgespannte Tellerfeder 37. Diese stützt sich einerseits an einer Seitenfläche des Schwenkhebels 20 ab und andererseits an einem Gegenlager 38 am Ende des Schraubenbolzens 36. Die Tellerfeder 37 drückt demnach den Kegel 34 gegen bzw. in das Lagerauge 35. Das Gegenlager 38 wirkt dabei wie ein verbreiteter Schraubenkopf.

Bei der Durchführung einer Stellbewegung für das Andrückorgan, nämlich die Andrückstange 19, wird die führende und zentrierende Positionierung im Lagerauge 35 des Schwenkhebels 20 zeitweilig gelöst. Zu diesem Zweck ist ein Druckorgan vorgesehen, welches durch einen nicht gezeigten Druckmittelzylinder an der Maschine im Bereich des Stellgetriebes 24 betätigt wird. In Fig. 5 ist ein Druckkopf 39 dieses Betätigungsorgans gezeigt. Der Druckkopf 39 ist zum Lösen der Fixierung in Axialrichtung der Andrückstange 19 bewegbar. Dadurch wird der Schraubenbolzen 36 samt Kegel 34 gegen den Druck der Feder 37 in Axialrichtung verschoben, so daß sich der Kegel 34 von der Anlage am Lagerauge 35 löst. Die Andrückstange 19 kann nun in der beschriebenen Weise gedreht werden.

Der Druckkopf 39 ist bei dem vorliegenden Ausführungsbeispiel mit einer gehärteten Kugel 40 als Anlageorgan am Schraubenbolzen 36 bzw. am Gegenlager 38 versehen. Die Kugel 40 kommt mittig am Gegenlager 38 zur Anlage und bewirkt so eine verkantungsfreie Verschiebung. Um den Kegel 34 zu lösen, ist dabei lediglich eine geringe Axialbewegung erforderlich.

Die Verstellung des (bewegbaren) Organs, also insbesondere der Andrückstange 19 zur Veränderung der verschleißbeaufschlagten Bereiche kann auch von Hand erfolgen. Bei dem gezeigten Ausführungsbeispiel kann ein Werkzeug, zum Beispiel ein Schraubenschlüssel, im Bereich des entsprechend ausgebildeten Gegenlagers 38 angesetzt werden.

### Bezugszeichenliste:

- 10: Zigarettenpackung
- 11: Faltrevolver
- 12: Zigarettengruppe
- 13: Taschenkette
- 14: Zuschnitt
- 15: Faltdorn
- 16: Zuschnittstation
- 17: Zuschnittstation
- 18: Seitenwand
- 19: Andrückstange
- 20: Schwenkhebel
- 21: Ring
- 22: Zahnrad
- 23: Zahn
- 24: Stellgetriebe
- 25: Schaltzahn
- 26: Schieberkopf
- 27: Kolbenstange
- 28: Druckmittelzylinder
- 29: Führung
- 30: Kulisse
- 31: Tastrolle
- 32: Zapfen
- 33: Ansatz
- 34: Kegel
- 35: Lagerauge
- 36: Schraubenbolzen
- 37: Tellerfeder
- 38: Gegenlager
- 39: Druckkopf
- 40: Kugel

## Patentansprüche

1. Maschine, insbesondere Verpackungsmaschine, mit einem bewegbaren Organ, welches auf Grund von Arbeitstakten örtlichen mechanischen Verschleißbeanspruchungen ausgesetzt ist, **dadurch gekennzeichnet, dass** das bewegbare Organ, insbesondere eine Andrückstange (19) zum Halten von Zuschnitten an einem Packungsinhalt bzw. an einer Falthilfe wie ein Faltdorn (15), nach einer einstellbaren Taktzahl oder Arbeitsdauer verstellbar, insbesondere drehbar ist, derart, dass ein anderer Umfangsbereich des Organs als verschleißbelasteter Bereich . bzw. als Andrückfläche dient.

2. Vorrichtung nach Anspruch 1, **dadurch gekennzeichnet, dass** des Organ eine Andrückstange (19) ist auf welcher mehrere im axialen Abstand voneinander angeordnete Ringe (21) aus elastischem Werkstoff, insbesondere Gummi, als Andrückbereiche angeordnet sind, wobei die Ringe (21) vorzugsweise durch Drehen der Andrückstange (19) um die eigene Längsachse um einen Drehwinkel drehbar sind zur Veränderung der Andrückbereiche.

3. Vorrichtung nach Anspruch 1 oder 2, **dadurch gekennzeichnet, daß** das einer Verschleißbeanspruchung ausgesetzte Organ, insbesondere die Andrückstange (19), durch ein vorzugsweise ortsfest gelagertes Stellgetriebe (24) verstellbar ist, derart, daß nacheinander unterschiedliche Teilbereiche des Organs Verschleißbeanspruchungen ausgesetzt sind.

4. Vorrichtung nach Anspruch 3 oder einem der weiteren Ansprüche, **dadurch gekennzeichnet, daß** das Stellgetriebe (24) ein bewegbares Kupplungsorgan aufweist zur zeitweiligen Verbindung des Stellgetriebes mit dem Organ, insbesondere der Andrückstange (19), wobei vorzugsweise das Kupplungsorgan ein bewegbarer Schaltzahn (25) ist, der zur Verstellung des Organs bzw. zur Drehung der Andrückstange (19) mit einem an der Andrückstange (19) angebrachten Zahnrad (22) in Eingriff bringbar ist.

5. Vorrichtung nach Anspruch 3 oder 4, **dadurch gekennzeichnet, daß** auf der Andrückstange (19) das Zahnrad (22) befestigt und der Schaltzahn (25) von außen - etwa in Radialrichtung - in Eingriff mit dem Zahnrad (22) bewegbar und sodann in Richtung einer Drehbewegung des Zahnrads (22) um vorzugsweise einen Zahn (23) bewegbar ist.

6. Vorrichtung nach Anspruch 5 oder einem der weiteren Ansprüche, **dadurch gekennzeichnet, daß** der Schaltzahn (25) als Kupplungsorgan an einem durch einen Druckmittelzylinder (28) bewegbaren Schieberkopf (26) angebracht ist, dessen Bewegung durch eine mechanische Führung (29) vorgegeben ist, insbesondere durch eine in eine Kulisse (30) eintretende Tastrolle (31).

7. Vorrichtung nach Anspruch 1 oder einem der weiteren Ansprüche, **dadurch gekennzeichnet, daß** an einem Faltrevolver (11) zur Fertigung von Zigarettenpackungen (10) eine Mehrzahl von Faltdornen (15), je mit einer Andrückstange (19) angeordnet ist, wobei alle Andrückstangen (19) des Faltrevolvers (11) durch ein gemeinsames Stellgetriebe (24) verstellbar sind, welches außerhalb der Bewegungsbahn des Faltrevolvers (11) positioniert und zur Verstellung der Andrückstange (19) dieser zustellbar ist.

8. Vorrichtung nach Anspruch 1 oder einem der weiteren Ansprüche, **dadurch gekennzeichnet, daß** das bewegbare Organ, insbesondere die Andrückstange (19), lösbar - nämlich zur Durchführung von Stellbewegungen - mit einer Halterung verbunden ist, insbesondere mit einem Schwenkhebel (20).

9. Vorrichtung nach Anspruch 8 oder ei nem der wei teren Ansprüche, **dadurch gekennzeichnet, daß** die Andrückstange (19) mit einem Ende am Schwenkhebel (20) durch eine Kupplung fixiert ist, die zur Durchführung von Stellbewegungen lösbar ist.

10. Vorrichtung nach Anspruch 9, **dadurch gekennzeichnet, daß** das freie Ende der Andrückstange (19) als Kegel (34) ausgebildet ist, der in einem angepaßten, kegelförmigen Lagerauge (35) des Schwenkhebels (20) gelagert und durch Anpressen an Lagerflächen des Lagerauges (35) fixiert ist, vorzugsweise durch einen in Axialrichtung wirkenden Schraubenbolzen (36), der durch eine Feder, insbesondere eine Tellerfeder (37), beaufschlagt ist.

## Claims

1. Machine, in particular packaging machine, with a movable member which, on account of work cycles, is exposed to local mechanical wearing stresses, **characterized in that**, after an adjustable number of cycles or operating period, the movable member, in particular a pressure rod (19), for holding blanks on a pack content or on a folding aid, such as a folding mandrel (15), can be adjusted, in particular rotated, in such a way that another circumferential region of the member serves as a region subjected to wear or as a pressure surface.

2. Apparatus according to Claim 1, **characterized in that** the member is a pressure rod (19) on which a plurality of rings (21) arranged at an axial distance from one another and consisting of elastic material, in particular rubber, are arranged as pressure regions, the rings (21) being rotatable through an angle of rotation, preferably as a result of the rotation of the pressure rod (19) about its own longitudinal axis, in order to change the pressure regions.

3. Apparatus according to Claim 1 or 2, **characterized in that** the member, in particular the pressure rod (19), exposed to wearing stress can be adjusted by means of a regulating gear (24) preferably mounted at a fixed location, in such a way that different part regions of the member are exposed in succession to wearing stresses.

4. Apparatus according to Claim 3 or one of the further claims, **characterized in that** the regulating gear (24) has a movable coupling member for temporarily connecting the regulating gear to the member, in particular the pressure rod (19), the coupling member preferably being a movable shift tooth (25) which, in order to adjust the member or to rotate the pressure rod (19), can be brought into engagement with a gearwheel (22) attached to the pressure rod (19).

5. Apparatus according to Claim 3 or 4, **characterized in that** the gearwheel (22) is fastened on the pressure rod (19), and the shift tooth (25) can be moved into engagement with the gearwheel (22) from outside, approximately in the radial direction, and can then be moved preferably by the amount of one tooth (23) in the direction of a rotational movement of the gearwheel (22).

6. Apparatus according to Claim 5 or one of the further claims, **characterized in that** the shift tooth (25) is attached as a coupling member to a slide head (26) which can be moved by means of a pressure-medium cylinder (28) and the movement of which is predetermined by a mechanical guide (29), in particular by a tracer roller (31) penetrating into a slot (30).

7. Apparatus according to Claim 1 or one of the further claims, **characterized in that** a plurality of folding mandrels (15), each with a pressure rod (19), are arranged on a folding turret (11) for the manufacture of cigarette packs (10), all the pressure rods (19) of the folding turret (11) being adjustable by means of a common regulating gear (24) which is positioned outside the path of movement of the folding turret (11) and can be advanced towards the said path of movement in order to adjust the pressure rod (19).

8. Apparatus according to Claim 1 or one of the further claims, **characterized in that** the movable member, in particular the pressure rod (19), is connected to a holding device, in particular to a pivoting lever (20), releasably, specifically, in order to execute regulating movements.

9. Apparatus according to Claim 8 or one of the further claims, **characterized in that** the pressure rod (19) is fixed at one end to the pivoting lever (20) by means of a coupling which can be released in order to execute regulating movements.

10. Apparatus according to Claim 9, **characterized in that** the free end of the pressure rod (19) is designed as a cone (34) which is mounted in a matched conical bearing lug (35) of the pivoting lever (20) and which is fixed by being pressed onto bearing faces of the bearing lug (35), preferably by means of a screw bolt (36) which acts in the axial direction and which is loaded by a spring, in particular a cup spring (37).

## Revendications

1. Machine, en particulier empaqueteuse, comportant un organe mobile qui, en raison de cadences de fonctionnement, est soumis à des sollicitations d'usure mécaniques locales, **caractérisée par le fait que** l'organe mobile, en particulier une barre presseuse (19) pour le maintien de découpes contre un contenu de paquet ou contre un moyen de pliage tel qu'un mandrin de pliage (15), peut, après un nombre réglable de cycles ou une durée réglable de fonctionnement, être déplacé, en particulier tourné, de façon telle qu'une autre partie périphérique de l'organe serve de partie soumise à usure ou de surface de pression.

2. Dispositif selon la revendication 1, **caractérisé par le fait que** l'organe est une barre presseuse (19) sur laquelle sont placés comme parties presseuses des anneaux (21) en matériau élastique, en particulier en caoutchouc, placés à une certaine distance axiale les uns des autres, ces anneaux (21) pouvant, pour le changement des parties presseuses, être tournés d'un certain angle de préférence par rotation de la barre presseuse (19) autour de son axe longitudinal.

3. Dispositif selon l'une des revendications 1 et 2, **caractérisé par le fait que** l'organe soumis à une sollicitation d'usure, en particulier la barre presseuse (19), peut être déplacé au moyen d'un mécanisme de manoeuvre de préférence monté fixe (24), de façon telle que des parties différentes de l'organe soient soumises les unes après les autres à des sollicitations d'usure.

4. Dispositif selon la revendication 3 ou une des autres revendications, **caractérisé par le fait que** le mécanisme de manoeuvre (24) présente un organe mobile d'accouplement pour la liaison temporaire du mécanisme de manoeuvre à l'organe, en particulier à la barre presseuse (19), cet organe d'accouplement étant de préférence une dent mobile d'indexage (25) qui peut, pour le déplacement de l'organe ou la rotation de la barre presseuse (19), être mise en prise avec une roue dentée (22) montée sur la barre presseuse (19).

5. Dispositif selon l'une des revendications 3 et 4, **caractérisé par le fait que** la roue dentée (22) est fixée sur la barre presseuse (19) et la dent d'indexage (25) peut être amenée de l'extérieur, à peu près en direction radiale, en prise avec la roue dentée (22) et ensuite déplacée de préférence d'une dent (23) dans la direction d'un mouvement de rotation de la roue dentée (22).

6. Dispositif selon la revendication 5 ou une des autres revendications, **caractérisé par le fait que** la dent d'indexage (25) faisant office d'organe d'accouplement est montée sur une tête poussoir (26) mue par un vérin (28) et dont le mouvement est fixé par un guidage mécanique (29), en particulier par un galet palpeur (31) qui entre dans une coulisse (30).

7. Dispositif selon la revendication 1 ou une des autres revendications, **caractérisé par le fait que** sur un revolver de pliage (11) pour la fabrication de paquets de cigarettes (10) sont placés un grand nombre de mandrins de pliage (15) pourvus chacun d'une barre presseuse (19), toutes les barres presseuses (19) du revolver de pliage (11) pouvant être déplacées par un mécanisme de manoeuvre commun (24) qui est placé en dehors de la trajectoire du revolver de pliage (11) et peut être approché de celle-ci pour le déplacement de la barre presseuse (19).

8. Dispositif selon la revendication 1 ou une des autres revendications, **caractérisé par le fait que** l'organe mobile, en particulier la barre presseuse (19), est joint de manière amovible, à savoir pour l'exécution de mouvements de manoeuvre, à un support, en particulier à un levier basculant (20).

9. Dispositif selon la revendication 8 ou une des autres revendications, **caractérisé par le fait que** la barre presseuse (19) est fixée à une extrémité au levier basculant (10) par un accouplement qui peut être rompu pour l'exécution de mouvements de manoeuvre.

10. Dispositif selon la revendication 9, **caractérisé par le fait que** l'extrémité libre de la barre presseuse (19) a la forme d'un cône (34) qui est monté dans un coussinet conique adapté (35) et est fixé par serrage contre des surfaces d'appui du coussinet (35), de préférence par une tige filetée (36) agissant dans la direction axiale qui est chargée par un ressort, en particulier par une rondelle Belleville (37).
